# FASCICULE DE BREVET EUROPEEN

(11) **EP 0 176 447 B1**
(45) Date de publication et mention de la délivrance du brevet: **04.11.1987**
(21) Numéro de dépôt: 85401864.5
(22) Date de dépôt: 25.09.1985
(51) Int. Cl.: F01D 11/02

(54) **Dispositif de contrôle automatique du jeu d'un joint à labyrinthe de turbomachine**
Vorrichtung für die automatische Regelung des Spiels einer Labyrinthdichtung einer Turbomaschine
Apparatus for the automatic control of the play of a labyrinth seal of a turbo machine

(30) Priorité: 27.09.1984 FR 8414819
(43) Date de publication de la demande: 02.04.1986
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Kervistin, Robert, F-77350 Le Mee Sur Seine (FR); Lefebvre, Philippe Jean, F-94430 Chennevieres Sur Marne (FR); Teissier, Alain François, Cincinnati Ohio 45240 (US)
(74) Mandataire: Moinat, François

## Description

L'invention concerne un dispositif de contrôle automatique en fonctionnement du jeu d'un joint de turbomachine du type à labyrinthe.

Les étanchéités entre parties fixes et parties tournantes de turbomachine font fréquemment appel à des joints du type à labyrinthe composés, d'une part, sur la partie tournante, d'éléments en forme de léchettes, en nombre variable selon les conditions de fonctionnement et suivant divers paramètres technologiques, et, d'autre part, sur la partie fixe située en regard, d'un élément constituant une garniture d'usure et d'étanchéité, dite "abradable", c'est-à-dire usable par frottement lors d'un contact éventuel avec une léchette sans entraîner d'endommagement notable de celle-ci, cet élément étant porté par un support annulaire relié à une structure fixe de la turbomachine. De tels joints peuvent être disposés par exemple entre différents étages mobiles de compresseur ou de turbine, et des parties fixes (ou tournant à une vitesse différente) avoisinantes. Les léchettes sont dans ce cas portées par des entretoises ou des anneaux et la garniture est fixée sur le stator (ou sur la partie mobile tournant à la vitesse la plus faible de préférence).

Dans une autre utilisation particulière de ces joints qui constitue une application plus directement visée par l'invention, ces joints sont disposés entre diverses enceintes de turbomachine et on les trouve en particulier aux extrémités de l'enceinte externe du carter de chambre de combustion, d'une part, du côté de la sortie de compresseur et, d'autre part, du côté de l'entrée de turbine. Dans ce cas la fonction propre d'étanchéité du joint est plus complexe. En effet, un équilibrage de pressions entre diverses enceintes de la turbomachine est habituellement recherchée. Une circulation d'air contrôlée est également recherchée dane les enceintes en vue de créer certaine courante d'air de ventilation utilisable éventuellement dans d'autres zones de la turbomachine et ainsi il peut être souhaitable de contrôler avec la meilleure précision des débits d'air dits "débits de fuite" traversant ce type de joint à labyrinthe et dont la maîtrise se répercute sur divers résultats tels que les rendements de la turbomachine ou la durée de vie de différentes pièces. En dehors des diverses conditions de fonctionnement, telles que la pression dans les enceintes, l'un des paramètres fondamentaux dont dépend ce contrôle des débits d'air est le jeu en fonctionnement entre le sommet des léchettes et la garniture d'usure et d'étanchéité.

Diverses solutions ont tenté de répondre à ces problèmes posés et en particulier de maintenir à une valeur contrôlée le jeu entre les léchettes et la garniture d'usure et d'étanchéité dans un joint à labyrinthe, quelles que soient les conditions de fonctionnement de la turbomachine, en régime stabilisé ou durant les phases de régime transitoire. Ainsi, FR-A-2 437 544 au nom de la Demanderesse décrit un joint dans lequel le support de la garniturs d'usure est entouré d'un canal annulaire relié, à son extrémité aval, à une prise d'air prévue dans la paroi du carter de la chambre de combustion tandis que son autre extrémité débouche en amont du point dans l'espace à air à pression plus faible entourant l'arbre du compresseur. Le réglage du débit de circulation de l'air de refroidissement du joint fait appel dans ce cas à une vanne de décharge réglable asservie à un paramètre de fonctionnement de la turbomachine. Ce mode de contrôle présente toutefois divers inconvénients inhérents à la méthode car il reste, d'une part, tributaire d'une chaine complexe d'asservissement en multipliant les risques de panne ou de fonctionnement défectueux tenant aux vannes et autres accessoires et, d'autre part, les temps de réponse, notamment durant les phases de régime transitoire, risquent d'être trop longs pour assurer un fonctionnement pleinement satisfaisant.

Un autre dispositif connu selon FR-A-2 449 789 vise à obtenir un refroidissement d'un joint à labyrinthe placé en aval d'un compresseur de turbomachine et prévoit dans ce but des passages traversant le stator du joint par lesquels est envoyé un air de refroidissement arrivant entre deux dents amont du rotor du joint.

Selon GB-A-1 525 746, des joints à labyrinthe sont placés successivement d'amont en aval dans trois zones situées sous la partie aval d'une chambre de combustion et sous un distributeur de turbine associé. Afin de réduire globalement les fuites résultant de ces joints, le dispositif décrit collecte les fuites provenant des deux premiers joints et réintroduit cet air dans le troisième joint entre des dents du rotor du joint à partir de perçages traversant le stator de ce joint.

L'invention associe des caractéristiques nouvelles à ces éléments connus en évitant les inconvénients des solutions antérieures et par des moyens nouveaux obtient des résultats intéressants. Il s'agit en particulier, lors d'une montée au régime plein gaz par une accélération rapide, d'assurer un jeu minimal entre le sommet des léchettes et la surface coopérante de la garniture d'usure et d'étanchéité du joint à labyrinthe et également, au cas d'une décélération brutale, d'éviter toute pénétration des léchettes dans la couche d'usure, ce qui entraînerait, outre divers inconvénients mécaniques (phénomènes vibratoires, échauffements induisant des phénomènes à effet divergent), l'apparition ultérieure de jeux trop importants nettement préjudiciables aux rendements. Durant cette dernière phase transitoire de décélération, en fait, un minimum de jeu doit même être conservé afin de permettre qu'une phase de réaccélération puisse suivre rapidement.

Le dispositif selon l'invention du genre précité est caractérisé en ce que la garniture d'usure et d'étanchéité est composée de deux parties, une première partie constituée d'un nid d'abeilles et une deuxième partie comportant une surface lisse et qu'une série de perçages périphériquement répartis et traversant le support annulaire et la garniture d'usure et d'étanchéité, est placée au niveau de la séparation entre les deux parties de ladite garniture.

Avantageusement, lorsque l'air alimentant les perçages de ladite garniture à partir de la chambre ménagée dans le stator du joint est un air de refroidissement plus froid que l'air débitant directement à travers le joint à partir de son extrémité amont située du côté des plus fortes pressions, la première partie en nid d'abeilles de la garniture d'usure et d'étanchéité est située en amont, par rapport au sens normal de circulation des gaz de la turbomachine, de la deuxième partie à surface lisse.

Par contre et avantageusement, lorsque l'air alimentant les perçages de ladite garniture est plus chaud que l'air débitant directement à travers le joint à partir de son côté amont, la première partie en nid d'abeilles de la garniture d'usure et d'étanchéité est située en aval, par rapport au sens normal de circulation des gaz de la turbomachine, de la deuxième partie à surface lisse.

D'autres caractéristiques et avantages de l'invention seront mieux compris à l'aide de la description qui va suivre en référence aux dessins annexés dans lesquels :
- la figure 1 représente une vue schématique en coupe longitudinale d'une partie de turbomachine comportant un dispositif conforme à l'invention dans le cas où le stator du joint est alimenté par de l'air froid ;
- la figure 2 représente en coupe longitudinale une partie de turbomachine comportant un joint à labyrinthe sous le distributeur de turbine et muni selon l'invention d'un dispositif de contrôle automatique en fonctionnement du jeu du joint à labyrinthe, dans le cas où le stator du joint est alimenté par de l'air froid ;
- la figure 3 représente une vue schématique en coupe longitudinale d'une partie de turbomachine comportant un dispositif conforme à l'invention dans le cas où le stator du joint est alimenté par de l'air chaud ;
- la figure 4 représente en coupe longitudinale une partie de turbomachine comportant un joint à labyrinthe sous le distributeur de turbine et muni selon l'invention d'un dispositif de contrôle automatique en fonctionnement du jeu du joint à labyrinthe, dans le cas où le stator du joint est alimenté par de l'air chaud.

Sur la figure 1, on a représenté schématiquement, en coupe axiale, dans des conditions de fonctionnement stabilisé, une partie de turbomachine comportant un mode de réalisation de l'invention. Un joint à labyrinthe conforme à l'invention est disposé entre une partie fixe et une partie tournante de la turbomachine. La partie tournante est représentée schématiquement par une pièce de rotor 1. La partie fixe comporte un élément de stator 2 relié d'une manière connue à la structure fixe de la turbomachine. Dans cet élément de stator 2 est ménagée une chambre annulaire 3 schématiquement délimitée par deux éléments radialement espacés interne 4 et externe 5 et par deux éléments axialement espacés amont 6 et aval 7, amont et aval étant définis par rapport au sens normal de circulation des gaz de la turbomachine. L'élément radialement externe 5 comporte un ou plusieurs orifices 8 d'arrivée d'air. A l'intérieur de la chambre annulaire 3, à courte distance de l'élément radialement interne 4, est disposée une tôle de faible épaisseur 9 percée de séries de multitrous 10. Cette tôle divise la chambre annulaire 3 en deux enceintes, l'une externe 3a comportant les arrivées d'air 8 et l'autre interne 3b. L'élément interne 4 de l'élément de stator 2 constitue également un support annulaire sur la face radialement interne duquel est fixée une garniture 11 d'usure et d'étanchéité qui constitue un élément du joint à labyrinthe conforme à l'invention. Selon l'invention, ladite garniture 11 d'usure et d'étanchéité est composée de deux parties, disposées axialement et séparées par un intervalle 12, une partie amont 1 la et une partie aval 11b. Au niveau de l'intervalle 12, l'élément interne 4 comporte une série de perçages 12a périphériquement répartis qui constituent des orifices de sortie d'air de la chambre annulaire 3. Dans le mode de réalisation de l'invention représenté à la figure 1, la partie amont 11 a de la garniture d'usure et d'étanchéité 11 est constituée d'un nid d'abeilles et la partie aval 11 Q est une garniture de type connu et couramment utilisé mais présentant obligatoirement une surface lisse. En regard de chaque partie 1 ₜa et 11 b de la garniture d'usure et d'étanchéité 11, la pièce de rotor 1 porte des léchettes respectivement 13 en amont et 14 en aval dont la forme et le nombre sont déterminés de manière bien connue de l'homme du métier en fonction des paramètres de fonctionnement de la turbomachine.

Le dispositif conforme à l'invention qui vient d'être décrit permet d'obtenir un fonctionnement amélioré en assurant dans toutes conditions de fonctionnement de la turbomachine, aussi bien en régime stabilisé qu'en régime transitoire un jeu pratiquement constant garantissant une valeur contrôlée du débit d'air traversant le joint à labyrinthe de turbomachine sur lequel est adapté ledit dispositif sans que l'on observe des variations intempestives, dont les conséquences sont néfastes pour les rendements ou pour la durée de vie de certaines pièces, dans les débits de fuites au niveau du joint à labyrinthe. En effet, si l'on désigne par j1 le jeu entre le sommet des léchettes 13 et la surface coopérante de la partie amont 1 la de la garniture d'usure et d'étanchéité 11 et par j2 le jeu entre le sommet des léchettes 14 et la surface coopérante de la partie aval 11b de ladite garniture, lors d'une phase d'accélération rapide de montée au régime plein gaz de la turbomachine, par exemple, par suite des effets combinés des dilatations notamment d'origine mécanique par effet centrifuge et d'origine thermique appliquées aux différents éléments de structure, les jeux j1 et j2 peuvent avoir tendance à diminuer. Si l'on désigne par D1 le débit d'air entrant à l'extrémité amont dans l'espace séparant la pièce de rotor 1 et l'élément de stator 2, par D2 le débit d'air entrant dans la chambre annulaire 3 par les orifices 8 de J'élément de stator 2, le point de prélèvement de cet air dans la turbomachine étant choisi de telle sorte que cet air soit plus froid que celui D1 entrant à l'amont du joint, par D3 le débit d'air sortant du joint à labyrinthe, dans la phase d'accélération concernée, le débit D1 a tendance à diminuer mais suivant une variation très faible alors que le débit D3 diminue plus rapidement et de manière plus notable, il en résulte par conséquent une diminution du débit D2 d'air de refroidissement de l'élément de stator 2, ce qui entraîne un réchauffement et donc une dilatation de cet élément de stator 2 et, par suite, les jeux j1 et j2 sont rétablis à leur valeur initiale. De cette façon, les effets tendant à diminuer les jeux j1 et j2 sont compensés et annulés et les jeux j1 et j2 sont maintenus à leur valeur objective déterminée pour les résultats optimaux visés en fonctionnement stabilisé de la turbomachine et il en sera de même dans toutes les conditions de fonctionnement de la turbomachine tendant à diminuer les jeux j1 et j2.

De manière similaire, si on passe par exemple à un régime de décélération de la turbomachine, les jeux j1 et j2 peuvent avoir tendance à augmenter. Dans ce cas, le débit D1 a tendance à augmenter, mais uniquement suivant une variation très faible, alors que le débit D3 augmente plus rapidement d'une façon sensible, il en résulte par conséquent une augmentation du débit D2 d'air de refroidissement de l'élément de stator 2, ce qui entraîne un refroidissement et donc une contraction de cet élément de stator 2 et, par suite, les jeux j1 et j2 sont rétablis à leur valeur initiale. De cette façon, les effets tendant à accroître les jeux j1 et j2 sont compensés et annulés et les jeux j1 et j2 sont à nouveau maintenus à leur valeur objective et il en sera de même dans toutes les conditions de fonctionnement de la turbomachine tendant à accroître les jeux j1 et j2.

On note ainsi que pour toute variation des conditions de fonctionnement de la turbomachine, on observe une variation du débit d'air froid D2 alimentant la chambre annulaire 3 de l'élément de stator 2 de telle sorte que l'incidence sur les jeux j1 et j2 du labyrinthe est en sens inverse de la variation des jeux qui résulterait de cette variation des conditions. Dans tous les cas, les effets se compensent et le dispositif selon l'invention procure un moyen de correction automatique, en temps réel, des variations en fonctionnement des jeux j1 et j2 du labyrinthe pour les maintenir à leur valeur objective choisie.

La figure 2 représente un mode de réalisation pour une application de l'invention à un joint de labyrinthe placé au droit de la sortie d'une chambre de combustion du côté radialement interne. On a représenté sur cette figure, en 21, la chemise interne d'une chambre de combustion de type annulaire 22, en 23, une enveloppe annulaire définissant une enceinte 24 de ventilation externe de la chambre de combustion. La chemise 21 est reliée à son extrémité aval par un moyen de fixation 25, par exemple du type à boulonnage, à une bride radiale 26 d'une partie interne d'aubage de stator 27. L'enveloppe 23 porte une bride radiale 28 dirigée vers l'axe de la machine et sur laquelle sont fixées par des moyens de fixation 29, par exemple du type à boulonnage, d'une part, une bride radiale 30 d'extrémité d'un support annulaire 31 et, d'autre part, une brids radiale 32 d'extrémité d'une tôle mince annulaire 33 multiperforée. Le support annulaire 31 porte sur sa face radialement interne une garniture d'usure et d'étanchéité 34 qui comporte deux parties disposées axialement, une partie amont 34a constituée d'un nid d'abeilles et une partie aval 34b présentant une surface externe lisse, ces deux parties étant séparées par un intervalle 34c. Le support annulaire 31 comporte au niveau de cet intervalle 34c une série de perçages 35. La tôle mince annulaire 33 est légèrement écartée radialement vers l'extérieur par rapport au support 31 sur lequel elle est en appui radial en 36 à son extrémité aval. A son extrémité aval, le support 31 porte une bride radiale 37 dirigée radialement vers l'extérieur et effectuant la liaison avec la partie interne de l'aubage de stator 27. Au droit de la partie fixe statorique de la machine qui vient d'être décrite, la partie tournante rotorique comporte un disque 38 portant dans l'exemple représenté cinq léchettes 39 coopérant avec la garniture d'usure et d'étanchéité 34. L'enceinte interne est séparée par le disque 38 en une enceinte amont 40 où l'air est à la pression P1 et une enceinte aval 41 où l'air est à une pression P2 inférieure à P1. Un espace ménagé entre le support annulaire 31 et l'enveloppe de chambre 23 constitue une chambre annulaire 42 permettant la ventilation du support annulaire 31 et séparée en deux enceintes 42a et 42b par la tôle annulaire 33. Cette tôle mince 33 comporte des multiperforations 43 pour la ventilation par impacts du support 31. Une ouverture 44 ménagée dans l'enveloppe 23 assure le passage d'un débit d'air D2 de l'enceinte 24 de chambre de combustion vers la chambre 42.

Dans cette application, on obtient un contrôle automatique en temps réel des variations en fonctionnement du jeu du joint à labyrinthe pour le maintenir à une valeur objective choisie et le fonctionnement permettant d'obtenir ce résultat est identique à celui qui a été décrit précédemment en référence à la figure 1. Comme précédemment exposé, les variations du débit D2 d'air de refroidissement vont dans le même sens que les variations du jeu du joint à labyrinthe, ce qui dans chaque cas permet de ramener le jeu à sa valeur initiale obtenue en fonctionnement stabilisé.

La figure 3 représente schématiquement une partie de turbomachine analogue à celle qui est représentée à la figure 1 et comportant un sécond mode de réalisation de l'invention. On a conservé pour des pièces identiques les mêmes repères que ceux qui figurent sur la figure 1 et on se reportera pour plus de détails à la description complète du dispositif qui a été faite précédemment en référence à la figure 1. On se bornera à indiquer brièvement les particularités propres au mode de réalisation représenté à la figure 3. La garniture d'usure et d'étanchéité 111 entrant dans le joint à labyrinthe est composée de deux parties, disposées axialement et séparées par un intervalle 12, comme précédemment. Mais, dans le présent mode de réalisation, la partie amont 111_a de la garniture d'usure et d'étanchéité 111 présente une surface lisse et la partie aval 111 b est constituée d'un nid d'abeilles. Par ailleurs, si l'on désigne par D'1 le débit d'air entrant à l'extrémité amont dans l'espace séparant la pièce de rotor 1 et l'élément de stator 2, par D'2 le débit d'air entrant dans la chambre annulaire 3 par les orifices 8 de l'élément de stator 2, le point de prélèvement de cet air dans la turbomachine est choisi de telle sorte que cet air D'2 est plus chaud que D'1. On désigne par D'3 le débit d'air sortant du joint à labyrinthe, par j'1 le jeu entre le sommet des léchettes 13 et la surface coopérante de la partie amont 111a de la garniture d'usure et d'étanchéité et par j'2 le jeu entre le sommet des léchettes 14 et la surface coopérante de la partie ava) 111b de ladite garniture. Le dispositif conforme à l'invention selon le second mode de réalisation qui vient d'être décrit permet également d'assurer comme dans le premier mode un jeu pratiquement constant du joint à labyrinthe, en garantissant une valeur contrôlée du débit d'air traversant ledit joint et permettant d'obtenir les mêmes avantages précédemment relevés. En effet, lors d'une phase d'accélération rapide de montée au régime plein gaz de la turbomachine, par exemple, comme dans le premier mode de réalisation, les jeux j'l et j'2 peuvent avoir tendance à diminuer. Par suite, le débit D'3 a tendance à diminuer mais suivant une variation très faible alors que le débit D'1 diminue plus rapidement et de manière plus notable, il en résulte par conséquent une augmentation du débit D'2 d'air de réchauffement de l'élément de stator 2 et donc une dilatation de cet élément de stator 2 et par suite, les jeux j'1 et j'2 sont rétablis à leur valeur initiale. Comme dans le premier mode, les effets tendant à diminuer les jeux j'l et j'2 sont compensés et annulés et les jeux j'1 et j'2 sont maintenus à leur valeur objective déterminée par les résultats optimaux visés en fonctionnement stabilisé de la turbomachine et il en sera de même dans toutes les conditions de fonctionnement de la turbomachine tendant à diminuer les jeux j'1 et j'2.

De manière similaire, si on passe par exemple à un régime de décélération de la turbomachine, les jeux j'1 et j'2 peuvent avoir tendance à augmenter. Dans ce cas, le débit D'3 a tendance à augmenter mais uniquement suivant une variation très faible alors que le débit D'1 augmente plus rapidement d'une façon sensible, il en résulte par conséquent une diminution du débit D'2 d'air de réchauffement de l'élément de stator 2, ce qui entraîne une contraction de cet élément de stator 2 et par suite, les jeux j'l et j'2 sont rétablis à leur valeur initiale. De cette façon, comme dans le premier mode, les effets tendant à accroître les jeux j'l et j'2 sont compensés et annulés et les jeux j'l et j'2 sont à nouveau maintenus à leur valeur objective et il en sera de même dans toutes les conditions de fonctionnement de la turbomachine tendant à accroître les jeux j'1 et j'2.

Ainsi,dans tous les cas, le dispositif selon l'invention procure également dans le second mode de réalisation un moyen de correction automatique, en temps réel, des variations en fonctionnement des jeux j'l et j'2 du labyrinthe pour les maintenir à leur valeur objective choisie.

De manière analogue à la représentation sur la figure 2 d'une application du premier mode de réalisation de l'invention représenté à la figure 1, application à un joint de labyrinthe placé au droit de la sortie d'une chambre de combustion du côté radialement interne, la figure 4 représente la même application du second mode de réalisation de l'invention représenté é la figure 3. On a à nouveau conservé pour des pièces identiques les mêmes repères que ceux figurant à la figure 2. On se bornera à indiquer brièvement les particularités découlant de l'application du mode de réalisation de la figure 3 à un joint à labyrinthe du genre représenté à la figure 2. Dans ce cas, le support annulaire identique 31 porte sur sa face radialement interne une garniture d'usure et d'étanchéité 134 qui comporte deux parties disposées axialement, une partie amont 134a présentant une surface externe lisse et une partie aval 134b constituée d'un nid d'abeilles, ces deux parties étant séparées par un intervalle 134c. Par ailleurs, un débit d'air D'2 de réchauffement du support annulaire 31 est prélevé dans l'enceinte 24 de chambre de combustion.

Dans cette application, on obtient à nouveau un contrôle automatique en temps réel des variations en fonctionnement du jeu du joint à labyrinthe pour le maintenir à une valeur objective choisie et le fonctionnement permettant d'obtenir ce résultat est identique à celui qui a été décrit précédemment en référence à la figure 3. Comme précédemment exposé, les variations du débit D'2 d'air de réchauffement vont dans le sens inverse des variations du jeu du joint à labyrinthe, ce qui dans chaque cas permet de ramener le jeu à sa valeur initiale obtenue en fonctionnement stabilisé.

## Revendications

1. Dispositif de contrôle automatique en fonctionnement du jeu d'un joint de turbomachine du type à labyrinthe du genre dans lequel des éléments en forme de léchettes (13, 14; 39) sont portés par une pièce de rotor (1; 38) et une garniture (11; 34; 111; 134) d'usure et d'étanchéité placée en regard desdites léchettes (13,14; 39) est portée par un support annulaire (4; 31) constituant la partie radialement interne de stator, ledit stator comportant une chambre annulaire (3; 42) munie sur son diamètre externe d'orifices (8; 44) d'arrivée d'air, une tôle mince (9; 33) percée de multitrous (10) étant disposée à l'intérieur de ladite chambre (3; 42) à faible distance dudit support annulaire (4; 31), caractérisé en ce que ladite garniture (11; 34; 111; 134) d'usure et d'étanchéité est composée de deux parties (11a, 11b; 34a, 34b; 111a, 111b; 134a, 134b), une première partie (11a; 34a; 111b; 134b) constituée d'un nid d'abeilles et une deuxième partie (11b; 34b; 111 a; 134a) comportant une surface lisse et qu'une série de perçages (12a; 35) périphériquement répartis et traversant ledit support annulaire (4; 31) et ladite garniture (11; 34; 111; 134) d'usure et d'étanchéité, est placée au niveau de l'intervalle (12; 34c; 134c) séparant les deux parties (11a et 11b; 34a et 34b; 111 a et 111b; 134a et 134b) de ladite garniture (11; 34; 111; 134).

2. Dispositif de contrôle automatique du jeu d'un joint à labyrinthe selon la revendication 1, caractérisé en ce que la première partie (11ⱼa; 34a) en nid d'abeilles de la garniture (11; 34) d'usure et d"étanchéité est située en amont, par rapport au sens normal de circulation des gaz de la turbomachine, de la deuxième partie (11b; 34b) à surface lisse et lesdits perçages (12a; 35) de ladite garniture sont alimentés par de l'air de refroidissement é partir de ladite chambre (3; 42) ménagée dans le stator du joint, cet air étant plus froid que l'air débitant directement à travers le joint à partir de son extrémité amont située du côté des plus fortes pressions.

3. Dispositif de contrôle automatique du jeu d'un joint à labyrinthe selon la revendication 1, caractérisé en ce que la première partie (111b; 134b) en nid d'abeilles de la garniture (111; 134) d'usure et d'étanchéité est située en aval, par rapport au sens normal de circulation des gaz de la turbomachine, de la deuxième partie (111 a; 134a) à surface lisse et lesdits perçages (12a; 35) de ladite garniture (111; 134) sont alimentés par de l'air chaud à partir de ladite chambre (3; 42) ménagée dans le stator du joint, cet air étant plus chaud que l'air débitant directement à travers le joint à partir de son extrémité amont située du côté des plus fortes pressions.

## Claims

1. Apparatus for automatic control, during operation, of the clearance of a labyrinth seal in a turbo machine of the kind in which elements in the form of lips (13, 14; 39) are supported by a part of a rotor (1; 38) and a wear seal member (11; 34; 111; 134) disposed opposite the said lips (13, 14; 39) is supported by an annular carrier (4; 31) constituting the radially inner part of a stator, the said stator comprising an annular chamber (3; 42) provided radially outwardly with orifices (8; 44) for the admission of air to the chamber, and a thin sheet metal member (9; 33) having a multiplicity of holes (10) being disposed in the interior of the said chamber (3; 42) at a slight distance from the said annular carrier (4; 31), characterised in that the said wear seal member (11; 34; 111; 134) is composed of two parts (11 a, 11b; 34a, 34b; 111a, 111b; 134a, 134b), a first part (11a; 34a; 111b; 134b) being in the form of a honeycomb and the second part (11b, 34b, 111 a, 134a) comprising a smooth surface, and the said annular carrier (4; 31) and the said wear seal member (11; 34; 111; 134) have a series of apertures (12a; 35) disposed therethrough in the region of a space (12; 34c; 134c) separating the two parts (11 a, 11b; 34a, 34b; 111a, 111b; 134a, 134b) of the said wear seal member (11; 34; 111; 134).

2. Apparatus for automatic control of the clearance of a labyrinth seal according to claim 1, characterised in thst the first honeycomb part (11 a; 34a) of the wear seal member is disposed upstream of the second part (11 b; 34b) with respect to the normal direction of flow of the gases in the turbo machine, and the said apertures (12a; 35) of the said wear seal member are supplied with cooling air derived from the said chamber (3; 42) provided in the stator, this air being colder than the air flowing directly through the labyrinth seal from its upstream end disposed at the higher pressure side.

3. Apparatus for automatic control of the clearance of a labyrinth seal according to claim 1, characterised in that the first honeycomb part (111 b; 134b) of the wear seal member (111; 134) is disposed downstream of the second part (111a; 134a) with respect to the normal direction of flow of the gases in the turbo machine, and the said apertures (12a; 35) of the said wear seal member (111; 134) are supplied with hot air derived from the said chamber (3; 42) provided in the stator, this air being hotter than the air flowing directly through the labyrinth seal from its upstream end disposed at the higher pressure side.

## Patentansprüche

1. Vorrichtung für die automatische Regelung des Spiels einer als Labyrinthdichtung ausgebildeten Dichtung für Turbomaschinen, bei der Elemente (13,14; 39) in Form von Lamellen von einem Rotorteil (1; 38) und eine den Lamellen (13,14; 39) gegenüberliegende Verschleiß- und Dichtungsgarnitur (11; 34; 111; 134) von einer ringförmigen Halterung (4; 31) getragen sind, die den radial inneren Teil des Stators bildet, wobei der Stator eine ringförmige Kammer (3; 42) aufweist, die auf ihrem Außendurchmesser mit Lufteintrittsöffnungen (18; 44) versehen ist, und wobei ein dünnes Blech (9; 33), das mit einer Vielzahl von Löchern (10) versehen ist, im Innern der genannten Kammer (3; 42) in geringem Abstand von der ringförmigen Halterung (4; 31) angeordnet ist, dadurch gekennzeichnet, daß die Verschleiß- und Dichtungsgarnitur (11; 34; 111; 134) aus zwei Teilen (11a, 11b; 34a, 34b; 111a, 111 b; 134a, 134b) zusammengesetzt ist, einem ersten Teil (11a; 34a; 111a; 134a), der aus einem Wabenmuster besteht, und einem zweiten Teil (11b; 34b; 111b; 134b) mit weicher Oberfläche; daß eine Reihe von über den Umfang verteilten Löchern (12a; 35), die die ringförmige Halterung (4; 31) und die Verschleiß- und Dichtungsgarnitur (11; 34; 111; 134) durchdringen, in Höhe des Zwischenraums (12; 34c; 134c) angebracht sind, der die beiden Teile (11 a und 11b; 34a und 34b; 111a und 111b; 134a und 134b) der Garnitur (11; 34; 111; 134) voneinander trennt.

2. Vorrichtung zur automatischen Regelung des Spiels einer Labyrinthdichtung nach Anspruch 1, dadurch gekennzeichnet, daß der als Wabenmuster ausgebildete erste Teil (11a; 34a) der Verschleiß- und Dichtungsgarnitur (11; 34) in Bezug auf die normale Gaszirkulationsrichtung der Turbomaschine stromaufwärts des zweiten Teils (11b; 34b) mit weicher Oberfläche angeordnet ist und daß die genannten Löcher (12a; 35) der Garnitur von der in dem Statorteil der Dichtung vorgesehenen Kammer (3; 42) mit Kühlluft gespeist werden, die kälter ist als die Luft, die die Dichtung von dem stromaufwärtigen auf der Seite der stärkeren Drücke liegenden Endbereich aus direkt durchsetzt.

3. Vorrichtung zur automatischen Regelung des Spiels einer Labyrinthdichtung nach Anspruch 1, dadurch gekennzeichnet, daß der als Wabenmuster ausgebildete erste Teil (111 b; 134b) der Verschleiß- und Dichtungsgarnitur (111; 134) in Bezug auf die normale Gaszirkulationsrichtung der Turbomaschine stromabwärts des zweiten Teils (111a; 134a) mit weicher Oberflüche angeordnet ist und daß die genannten Löcher (12a; 35) der Garnitur (111; 134) von der in dem Statorteil der Dichtung vorgesehenen Kammer (3; 42) mit Kühlluft gespeist werden, die kälter ist als die Luft, die die Dichtung von dem stromaufwärtigen auf der Seite der stärkeren Drücke liegenden Endbereich aus direkt durchsetzt.
